# EUROPÄISCHE PATENTSCHRIFT

(11) **EP 0 117 404 B1**
(45) Veröffentlichungstag und Bekanntmachung des Hinweises auf die Patenterteilung: **09.04.1986**
(21) Anmeldenummer: 84100417.9
(22) Anmeldetag: 17.01.1984
(51) Int. Cl.: B22D 11/128

(54) **Stützführung in einer Stranggiessanlage**
Support guide in a continuous casting plant
Support de guidage dans une installation de coulée continue

(30) Priorität: 02.02.1983 DE 3303386
(43) Veröffentlichungstag der Anmeldung: 05.09.1984
(73) Patentinhaber: SMS SCHLOEMANN-SIEMAG AKTIENGESELLSCHAFT, 40237 Düsseldorf (DE)
(72) Erfinder: Scholz, Heinrich, D-4021 Metzkausen (DE); Flemming, Günter, Dr., D-4006 Erkrath 2 (DE)
(74) Vertreter: Müller, Gerd, Dipl.-Ing.

## Beschreibung

Die Erfindung betrifft eine Stützführung in einer Strandgießanlage für Stahl mit zwei gegenüberliegenden Reihen von Führungs- und Treibrollen, die abschnittsweise an Traversen gelagert sind, wobei eine Kopftraverse an Stützen einer an einem Grundrahmen angeordneten Festtraverse durch Zuganker gehalten und gegen die Kraft von den Zugankern zugeordneten eine Vorspannung bewirkende Federn vom Strang weg entfernbar ist und den Zugankern gegen diese Vorspannung wirkende Druckmittelzylinder zugeordnet sind.

Bei einer bekannten Stützführung dieser Gattung sind die den Federn entgegenwirkenden Druckmittelzylinder stirnseitig unterhalb der Zuganker an der Festtraverse angebracht. Zum Anheben der Kopftraverse z.B. beim Ausfördern eines erstarrten Stranges oder zur Formatverstellung sind besondere Hubzylinder auf seitlichen Ansätzen der Kopftraverse angebracht. Zur Befestigung der Festtraverse auf dem Grundrahmen sind besondere von Hand zu betätigende Halteeinrichtungen vorgesehen. (DE-OS 29 42 144) Aufgabe der Erfindung ist die Schaffung einer einfacheren Stützführung mit hydraulischer, beim Gießen druckloser Formateinstellung gegen fixe Anschläge, die gegen Überlast gesichert und leicht entlastbar ist. Darüber hinaus soll mit der Erfindung die Befestigung der Festtraverse auf dem Grundrahmen vereinfacht und zum Zwecke eines schnellen Austauschs erleichtert werden.

Dies wird erfindungsgemäß dadurch erreicht, daß die Druckmittelzylinder den Zugankern im Bereich der Kopftraverse stirnseitig zugeordnet sind und die Festtraverse über die Zuganker am Grundrahmen lösbar befestigt ist.

Dadurch wird eine besondere Hubeinrichtung für die Kopftraverse eingespart. Die zusätzliche verwendung der Zuganker zur Befestigung der Festtraverse am Grundrahmen erspart besondere Haltemittel und beschleunigt den Wechselvorgang.

Die Zuganker sind vorteilhaft im Bereich der Festtraverse mit einem Schlitz zur Aufnahme eines Verbindungsstückes zum Grundrahmen versehen.

Gemäß einem weiteren Merkmal der Erfindung sind zwischen dem Grundrahmen und der Festtraverse ringförmige Zentrierstücke angeordnet, in deren Öffnung je ein Zuganker geführt ist, wobei jeder Zuganker zwischen Zentrierstück und Festtraverse einen Anschlagbund aufweist.

Darüber hinaus schlägt die Erfindung vor, daß die Kopftraverse beidseits mit Rohren versehen ist, in die die Zuganker mit einem Ende hineinragen auf das eine, im Rohr aufgenommene Druckfeder einwirkt und deren Stirnseiten je ein Druckmittelzylinder zugeordnet ist.

Zur Formateinstellung können schließlich zwischen den Säulen der Festtraverse und den Rohren der Kopftraverse auswechselbare Distanzstücke angeordnet sein.

In der Zeichnung ist ein Ausführungsbeispiel der Erfindung dargestellt. Es zeigen
Fig. 1 den Querschnitt eines Elements der Strangführung und
Fig. 2 Seitenansicht des strangführungselements.

In der stützführung einer stranggießanlage sind mehrere der in den Figuren 1 und 2 der Zeichnung dargestellten Strangführungselemente an einem bogenförmig verlaufenden Grundrahmen 1 angeordnet. Jedes Strangführungselement besteht aus einer am Grundrahmen 1 angeordneten Festtraverse 2 und einer Kopftraverse 3. An der Festtraverse 2 sind Lager 4 von Strangführungsrollen 5 und an der Kopftraverse 3 sind Lager 6 von Strangführungsrollen 7 angeordnet.

Die Festtraverse 3 ist mit vier Hohlsäulen 8 versehen, auf deren Deckeln 9 ausschwenkbare Distanzstücke 10 zur Einstellung des Rollenabstandes auf das Format eines Gießstranges 11 liegen. Die Kopftraverse 3 ist mit vier Rohren 12 auf den Distanzstücken 10 abgestützt. Die Kopftraverse 3 ist mit der Festtraverse 2 durch Zuganker 13 verspannt, auf denen innerhalb der Rohre 12 je eine Druckfeder 14 zwischen einer Endbegrenzung 15 und einem Deckel 16 gehalten ist.

Innerhalb der Rohre 12 ist je ein Druckmittelzylinder 17 angeordnet, dessen Kolben 18 bei Beaufschlagung entgegengesetzt zu den Druckfedern 14 auf die Stirnseite des Zugankers 13 wirkt. Die Zuganker 13 sind innerhalb der Deckel 9 in je einem Lagerring 19 geführt und bilden die Führung für die Kopftraverse 3.

Im Grundrahmen 1 sind zur Positionierung der Festtraverse 2 Aufnahmen 20 befestigt, die mit einer Bohrung zur Aufnahme des unteren Endes der Zuganker 13 versehen sind. Jede Aufnahme 20 trägt ein Zentrierstück 21 mit einer inneren Führungshülse 22 für die Zuganker 13. Die Festtraverse 2 ist mit Fußringen 23 versehen, die auf den Zentrierstücken 21 aufgesetzt sind. Zwischen Zentrierstück 21 und Fußring 23 sind die Zuganker 13 mit je einem Anschlagring 24 versehen. Aufnahmen 20 und Zuganker 13 sind mit zueinander fluchtenden Radialschlitzen versehen, in die verbindungsstücke 25 eingeführt sind.

Beim Gießen halten die federbelasteten Zuganker 13 die Kopftraverse 3 über die Distanzstücke 10 gegen die Hohlsäulen 8 der Festtraverse 2. Dadurch wird zugleich die Festtraverse 2 auf dem Grundrahmen 1 verspannt. Durch Beaufschlagung der Druckmittelzylinder 17 wird die Kopftraverse 3 hochgerahren, so daß ein verspannter Strang frei ausgefördert werden kann. Durch Beaufschlagung der Druckmittelzylinder 17 werden auch die Verbindungsstücke 25 zum Herausnehmen gelockert, worauf Grundtraverse 2 und Kopftraverse 3 vom Grundrahmen 1 abgenommen werden können. Beim Abtransport des Führungselements wird die Festtraverse 2 von den Anschlagringen 24 der Zuganker 13 gehalten.

## Patentansprüche

1. Stützführung in einer Stranggießanlage für Stahl mit zwei gegenüberliegenden Reihen von Führungs- und Treibrollen (5;7), die abschnittsweise an Traversen (2;3) gelagert sind, wobei eine Kopftraverse (3) an Stützen einer an einem Grundrahmen (1) angeordneten Festrraverse (2) durch Zuganker (13) gehalten und gegen die Kraft von den Zugankern zugeordneten, eine Vorspannung bewirkende Federn (14) vom Strang (11) weg entfernbar ist und den Zugankern gegen diese Vorspannung wirkende Druckmittelzylinder (17) zugeordnet sind,
dadurch gekennzeichnet,
daß die Druckmittelzylinder (17) den Zugankern (13) im Bereich der Kopftraverse (3) stirnseitig zugeordnet sind und die Festtraverse (2) über die Zuganker (13) am Grundrahmen (1) lösbar befestigt ist.

2. Stützführung nach Anspruch 1,
dadurch gekennzeichnet,
daß die Zuganker (13) im Bereich der Festtraverse (2) mit einem Schlitz zur Aufnahme eines Verbindungsstückes (25) zum Grundrahmen (1) versehen sind.

3. Stützführung nach Anspruch 1,
dadurch gekennzeichnet,
daß zwischen dem Grundrahmen (1) und der Festtraverse (2) ringförmige Zentrierstücke (21) angeordnet sind, in deren Öffnung je ein Zuganker (13) geführt ist und jeder Zuganker (13) zwischen Zentrierstück (21) und Festtraverse (2) einen Anschlagbund (24) aufweist.

4. Stützführung nach Anspruch 1,
dadurch gekennzeichnet,
daß die Kopftraverse (3) beidseits mit Rohren (12) versehen ist, in die die zuganker (13) jeweils mit einem Ende hineinragen, auf das eine, im Rohr (12) aufgenommene Druckfeder (14) einwirkt und deren Stirnseiten je ein Druckmittelzylinder (17) zugeordnet ist.

5. Stützführung nach Anspruch 1,
dadurch gekennzeichnet,
daß zwischen den Säulen (8) der Festtraverse (2) und den Rohren (12) der Kopftraverse (3) auswechselbare Distanzstücke (10) angeordnet sind.

## Revendications

1. Dispositif de guidage et de support dans une installation de coulée continue de l'acier comportant deux rangée opposées de rouleaux de guidage et d'entraînement (5, 7) qui sont montés sur paliers, par secteurs, sur des traverses (2, 3), une traverse de tête (3) qui est maintenue par des tirants (13) sur les montants d'une traverse fixe (2) montée sur un cadre de base (1) et qui peut être écartée de la barre (11) de coulée continue, en s'opposant à l'action de ressorts (14) associés aux tirants et exerçant une précontrainte et des cylindres (17) à milieu de pression qui sont associés aux tirants et agissent contre cette précontrainte, caractérisé en ce que les cylindres à milieu de pression (17) sont, dans la zone de la traverse de tête (3), associés frontalement aux tirants (3) et en ce que la traverse fixe (2) est fixée au cadre de base (1) par l'intermédiaire des tirants (13).

2. Dispositif de guidage et de support selon la revendication 1, caractérisé en ce que les tirants (13) comportent, dans la zone de la traverse fixe (2), une rainure destinée à recevoir une pièce de liaison (25) avec le cadre de base (1).

3. Dispositif de guidage et de support selon la revendication 1, caractérisé en ce qu'entre le cadre de base (1) et la traverse fixe (2), il comprend des pièces de centrage (21) dans l'ouverture de chacune desquelles passe un tirant (13) et en ce que chaque tirant (13) comporte, entre la pièce de centrage (21) et la traverse fixe (2), un bourrelet de butée.

4. Dispositif de guidage et de support selon la revendication 1, caractérisé en ce que la traverse de tête (3) comporte, des deux côtés, des tubes (12) dans lesquels les tirants (13) s'engagent par l'une de leurs extrémités sur laquelle agit un ressort de compression (14) logé dans le tube (12) et dont les côtés frontaux sont associés à un cylindre (17) à milieu de pression.

5. Dispositif de guidage et de support selon la revendication 1, caractérisé en ce qu'entre les colonnes (6) de la traverse fixe (2) et les tubes (12) de la traverse de tête (3) il comporte des pièces de maintien à distance (10) amovibles.

## Claims

1. Support guide in a continuous casting plant with oppositely disposed rows of guide and drive rolls (5; 7), which are borne in stages at crossbeams (2; 3), wherein a head crossbeam (3) is held by tie rods (13) at supports of a fixed crossbeam (2) arranged at a base frame (1) and removable away from the cast strand (11) against the force of springs (14) associated with the tie rods and effecting a bias and pressure medium cylinders (17) acting against this bias are associated with the tie rods, characterised thereby, that the pressure medium cylinders (17) are associated at the end face in the region of the head crossbeam (3) with the tie rods (13) and the fixed crossbeam (2) is detachably fastened at the base frame (1) by way of the tie rods (13).

2. Support guide according to claim 1, characterised thereby, that the tie rods (13) are provided in the region of the fixed crossbeam (2) with a slot for the reception of a connecting piece (25) to the base frame (1).

3. Support guide according to claim 1, characterised thereby, that annular centring pieces (21), in the opening of which a respective tie rod (13) is guided, are arranged between the base frame (1) and the fixed crossbeam (2) and each tie rod (13) displays an abutment collar (24) between centring piece (21) and fixed crossbeam (2).

4. Support guide according to claim 1, characterised thereby, that the head crossbeam (3) is provided at both sides with tubes (3), into which each of the tie rods (13) projects by a respective end, onto which acts a compression spring (14) received in the tube (12) and the end faces of which are associated with a respective pressure medium cylinder (17).

5. Support guide according to claim 1, characterised thereby, that exchangeable spacer members (10) are arranged between the columns (8) of the fixed crossbeam (2) and the tubes (3) of the head crossbeam (3).
